# EUROPÄISCHE PATENTSCHRIFT

(11) **EP 0 776 025 B1**
(45) Veröffentlichungstag und Bekanntmachung des Hinweises auf die Patenterteilung: **28.04.1999**
(21) Anmeldenummer: 96118987.5
(22) Anmeldetag: 27.11.1996
(51) Int. Cl.: H01K 1/26, H01K 1/18

(54) **Elektrische Glühlampe mit Abblendkappe und Verfahren zur Herstellung einer derartigen Lampe sowie Abblendkappe für eine elektrische Glühlampe**
Incandescent electric lamp with cap and method of fabricating such, as well as cap for an incandescent electric lamp
Lampe électrique à incandescence avec coupelle et procédé de fabrication d'une telle lampe, ainsi que coupelle pour une lampe électrique à incandescence

(30) Priorität: 27.11.1995 DE 19544012
(43) Veröffentlichungstag der Anmeldung: 28.05.1997
(73) Patentinhaber: Patent-Treuhand-Gesellschaft für elektrische Glühlampen mbH, 81543 München (DE)
(72) Erfinder: Rittner, Roland, 89542 Herbrechtingen (DE)

(56) Entgegenhaltungen:
- DD-A- 224 445
- US-A- 3 824 421
- US-A- 3 962 596
- US-A- 4 079 283

## Beschreibung

Die Erfindung betrifft eine elektrische Glühlampe mit einer Abblendkappe gemäß dem Oberbegriff des Patentanspruchs 1 und ein Verfahren zur Herstellung einer elektrischen Glühlampe mit Abblendkappe gemäß dem Oberbegriff des Patentanspruchs 5 sowie eine Abblendkappe für eine Abblendlichtglühwendel einer elektrischen Glühlampe gemäß dem Oberbegriff des Patentanspruchs 11.

Eine derartige Glühlampe mit einer derartigen Abblendkappe und ein dem Oberbegriff des Patentanspruchs 5 entsprechendes Herstellungsverfahren sind beispielsweise in den deutschen Patentschriften DE 22 43 717 und DD 224 445 offenbart.

Die Druckschrift DE 22 43 717 beschreibt eine Zweifaden-Halogenglühlampe für einen Autoscheinwerfer. Diese Lampe besitzt eine Abblendlichtglühwendel, die teilweise von einer Abblendkappe abgeschirmt wird, und eine Fernlichtglühwendel. Ein Ende der Abblendlichtglühwendel ist mit einem Stromzuführungsdraht verschweißt, während das andere Ende an einen flachen, nicht zur Abschirmung der Glühwendel dienenden Teil der Abblendkappe mit Hilfe einer Buckelschweißung fixiert ist.

Die Patentschrift DD 224 445 beschreibt ebenfalls eine Zweifaden-Halogenglühlampe. Bei dieser Lampe ist ein Ende der Abblendlichtglühwendel in eine im flachen Teil der Abblendkappe angebrachte, sich V-förmig verengende Nut eingelegt und mit dem flachen, nicht zur Abschirmung der Glühwendel beitragenden Teil der Abblendkappe verschweißt.

Es ist die Aufgabe der Erfindung, eine kostengünstige elektrische Glühlampe mit Abblendkappe und ein Herstellungsverfahren für eine derartige elektrische Glühlampe sowie eine kostengünstige Abblendkappe zur teilweisen Abschirmung der Abblendlichtglühwendel einer elektrischen Glühlampe bereitzustellen.

Diese Aufgabe wird erfindungsgemäß durch die kennzeichnenden Merkmale der Patentansprüche 1, 5 bzw. 11 gelöst. Besonders vorteilhafte Ausführungen der Erfindung sind in den Unteransprüchen beschrieben.

Die erfindungsgemäße elektrische Glühlampe besitzt eine mit einem Durchbruch versehene Abblendkappe zur teilweisen Abschirmung der Abblendlichtglühwendel der Lampe. Ein Ende der Abblendlichtglühwendel ist durch den Durchbruch der Abblendkappe hindurchgefädelt und mit einer Stromzuführung verschweißt. Durch diese Maßnahme kann bei der elektrischen Glühlampe der flache, nicht zur Abschirmung beitragende Teil der Abblendkappe, der gemäß des oben zitierten Standes der Technik zum Anschweißen eines Abblendlichtglühwendelendes genutzt wird, eingespart werden. Diese Materialersparnis bei der Abblendkappe ermöglicht eine kostengünstigere Lampenfertigung.

Das durch den Durchbruch hindurchgefädelte Ende der Abblendlichtglühwendel ist vorteilhafterweise mit einem Stromzuführungsdraht verschweißt, der seinerseits an die Rückseite der Abblendkappe angeschweißt ist und diese trägt. Die Erfindung kann vorteilhaft bei Zweifaden-Halogenglühlampen, die zum Einsatz in Kraftfahrzeugscheinwerfern dienen, angewendet werden.

Beim erfindungsgemäßen Verfahren zur Herstellung einer elektrischen Glühlampe mit Abblendlichtglühwendel und mit einer die Abblendlichtglühwendel teilweise abschirmenden Abblendkappe wird in der Abblendkappe, vorteilhafterweise mit Hilfe eines LASER's, ein Durchbruch erzeugt, durch den ein Ende der Abblendlichtglühwendel hindurchgefädelt wird. Anschließend wird dieses Abblendlichtglühwendelende mit einer Stromzuführung verschweißt. Bei dieser Stromzuführung handelt es sich vorteilhafterweise um einen Stromzuführungsdraht, der an die Rückseite der Abblendkappe angeschweißt ist und diese stützt. Um einen erhöhten Streulichtanteil zu vermeiden, wird der Durchbruch in der Abblendkappe nach dem Hindurchfädeln des Abblendlichtglühwendelendes vorteilhafterweise wieder verschlossen oder aber die Abmessungen des Durchbruchs so klein gehalten, daß kein unzulässiges Streulicht entsteht.

Die erfindungsgemäße Abblendkappe ist mit einem Durchbruch versehen, der zur Durchführung eines Endes der Abblendlichtglühwendel dient. Diese Maßnahme erlaubt es, bei der Fertigung der Abblendkappe Material einzusparen, weil der flache Teil der Abblendkappe, der bei den Lampen gemäß des oben zitierten Standes der Technik zum Anschweißen der Abblendlichtglühwendel genutzt wird, bei der erfindungsgemäßen Abblendkappe nicht benötigt wird. Denn dieser flache Teil der Abblendkappe trägt nicht zur Abschirmung der Abblendlichtglühwendel bei. Vorteilhafterweise besteht die Abblendkappe aus einem hochschmelzenden Metall, wie zum Beispiel Molybdän.

Nachstehend wird die Erfindung anhand eines bevorzugten Ausführungsbeispiels näher erläutert. Es zeigen:
- Figur 1: eine schematische Seitenansicht eines bevorzugten Ausführungsbeispiels der erfindungsgemäßen elektrischen Glühlampe
- Figur 2: die Vorderseite der Abblendkappe der erfindungsgemäßen Lampe aus Figur 1 mit Abblendlichtglühwendel, Fernlichtglühwendel und Stromzuführungen sowie Quarzbalkenhalter in schematischer, perspektivischer Darstellung
- Figur 3: die Rückseite der Abblendkappe der erfindungsgemäßen Lampe aus Figur 1 mit Abblendlichtglühwendel, Fernlichtglühwendel und Stromzuführungen sowie Quarzbalkenhalter in schematischer, perspektivischer Darstellung

Bei dem in Figur 1 abgebildeten bevorzugten Ausführungsbeispiel handelt es sich um eine Zweifaden-Halogenglühlampe zur Verwendung in einem Kraftfahrzeugscheinwerfer. Die erfindungsgemäße Halogenglühlampe besitzt einen einseitig dicht gequetschten Lampenkolben 1 aus Glas. Die Quetschdichtung 10 des Lampenkolbens 1 ist in einem metallischen Halterteil 2, das üblicherweise als Fixring bezeichnet wird, klemmend fixiert. Der Fixring 2 bildet zusammen mit der Sockelhülse 3 und dem daran angeformten Justierteller 4 sowie mit dem Sockelstein 5 den Lampensockel. Der Fixring 2 ist über aus dem Justierteller 4 ausgestanzte und aufwärts gebogene Schweißfahnen 13 mit dem Justierteller 4 verschweißt. Innerhalb des Lampenkolbens 1 befinden sich eine Abblendlicht- 6 und eine Fernlichtglühwendel 7, die über insgesamt drei aus der Quetschdichtung 10 herausragende und in einem Quarzbalkenhalter 11 eingeschmolzene Stromzuführungen 8a, 8b, 8c jeweils mit einer Kontaktfahne 9 elektrisch leitend verbunden sind.

Die Abblendlichtglühwendel 6 ist mit einer Abblendkappe 12 versehen, die diese teilweise abschirmt.

Die aus Molybdän bestehende Abblendkappe 12 ist wannenartig ausgebildet und erinnert an die Form eines Bootsrumpfes. Die Vorderseite der Abblendkappe 12 ist der Abblendlichtglühwendel 6 zugewandt, während die Rückseite der Abblendkappe 12 durch eine Buckelschweißung 15 mit der ersten Stromzuführung 8a der Abblendlichtglühwendel 6 verbunden ist. Die Abblendkappe 12 weist nahe der Buckelschweißstelle 15 einen Durchbruch 14 auf, durch den ein Ende 6a der Abblendlichtglühwendel 6 hindurchgefädelt ist. Dieses Abblendlichtglühwendelende 6a ist mit der ersten Stromzuführung 8a verschweißt. Das andere Abblendlichtglühwendelende ist mit einer zweiten Stromzuführung 8b verbunden. Die beiden Enden der Fernlichtglühwendel 7 sind mit der ersten Stromzuführung 8a der Abblendlichtglühwendel 6 und mit einer dritten Stromzuführung 8c verschweißt.

Zur Herstellung der erfindungsgemäßen Lampe werden die vorgefertigten Stromzuführungsdrähte 8a, 8b, 8c in einem Quarzbalkenhalter 11 eingschmolzen und die vorgefertigte Abblendkappe 12 nach dem Prinzip der Buckelschweißung an dem Stromzuführungsdraht 8a befestigt. Neben dem Stromzuführungsdraht 8a, oberhalb der Buckelschweißung 15 wird mit Hilfe eines LASER's in der Abblendkappe 12 ein Durchbruch 14 erzeugt, das heißt, ein Loch 14 gebohrt, dessen Durchmesser größer als der Durchmesser des Wendelendes 6a ist. Das Ende 6a der Abblendlichtglühwendel 6 wird durch den Durchbruch 14 hindurchgefädelt und rückseitig mit der Stromzuführung 8a verschweißt. Das andere Ende der Abblendlichtglühwendel 6 wird mit der zweiten Stromzuführung 8b verschweißt. Ferner werden die Enden der Fernlichtglühwendel 7 mit der ersten Stromzuführung 8a und einer dritten Stromzuführung 8c verschweißt. Das Einführen des Lampengestells in den vorgefertigten Lampenkolben 1 und die anschließende Sockelung der Lampe erfolgen auf die übliche Weise und sollen hier daher nicht weiter beschrieben werden.

Die Erfindung beschränkt sich nicht auf das oben näher erläuterte Ausführungsbeispiel. Beipielsweise muß das durch den Durchbruch 14 in der Abblendkappe hindurchgefädelte Abblendlichtglühwendelende 6a nicht unbedingt mit dem an der Rückseite der Abblendkappe 12 fixierten Stromzuführungsdraht 8a verschweißt sein. Es ist auch möglich, dieses Wendelende 6a nach dem Hindurchfädeln durch das Loch 14 abzuwinkeln und an die Rückseite der Abblendkappe 12 anzuschweißen. Das Wendelende 6a kann aber auch nach dem Hindurchfädeln durch das Loch 14 in der Abblendkappe 12 gekürzt werden und der über die Rückseite der Abblendkappe 12 hervorstehende Abschnitt des Wendelendes 6a aufgeschmolzen werden, so daß das Wendelende 6a nach dem Erstarren der Schmelze mit der Abblendkappe 12 verschweißt ist, wobei die erstarrte Schmelze den zwischen dem Wendelende 6a und dem Rand des Lochs 14 verbleibenden Spalt verschließt.

Der Durchbruch 14 in der Abblendkappe 12 kann nicht nur mit Hilfe eines LASER's, sondern beispielsweise auch mit Hilfe eines Elektronenstrahls erzeugt werden.

## Patentansprüche

1. Elektrische Glühlampe, deren Lampenkolben (1) eine Abblendlichtglühwendel (6) und eine diese Glühwendel (6) teilweise abschirmende Abblendkappe (12) umgibt, dadurch gekennzeichnet, daß die Abblendkappe (12) einen Durchbruch (14) aufweist, durch den ein Ende (6a) der Abblendlichtglühwendel (6) hindurchgeführt ist.

2. Elektrische Glühlampe nach Anspruch 1, dadurch gekennzeichnet, daß das durch den Durchbruch (14) in der Abblendkappe (12) hindurchgeführte Glühwendelende (6a) mit einer Stromzuführung (8a) verschweißt ist.

3. Elektrische Glühlampe nach Anspruch 2, dadurch gekennzeichnet, daß die mit dem durch den Durchbruch (14) hindurchgeführten Glühwendelende (6a) verschweißte Stromzuführung (8a) an der Rückseite der Abblendkappe (12) fixiert ist.

4. Elektrische Glühlampe nach Anspruch 1, dadurch gekennzeichnet, daß die elektrische Glühlampe eine Zweifaden-Halogenglühlampe zur Verwendung in einem Kraftfahrzeugscheinwerfer ist.

5. Verfahren zur Herstellung einer elektrischen Glühlampe mit Abblendlichtglühwendel (6) und mit einer die Abblendlichtglühwendel (6) teilweise abschirmenden Abblendkappe (12), dadurch gekennzeichnet, daß während des Verfahrens folgende Fertigungsschritte ausgeführt werden:
- Erzeugen eines Durchbruchs (14) in der Abblendkappe,
- Hindurchfädeln eines Abblendlichtglühwendelendes (6a) durch den Durchbruch (14) in der Abblendkappe (12) und Verschweißen des hindurchgefädelten Glühwendelendes (6a) mit einer Stromzuführung.

6. Verfahren nach Anspruch 5, dadurch gekennzeichnet, daß der Durchbruch (14) mit Hilfe eines LASER's erzeugt wird.

7. Verfahren nach Anspruch 5, dadurch gekennzeichnet, daß der Durchbruch (14) mit Hilfe eines Elektronenstrahls erzeugt wird.

8. Verfahren nach Anspruch 5, dadurch gekennzeichnet, daß das durch den Durchbruch (14) hindurchgefädelte Ende (6a) der Abblendlichtglühwendel (6) mit einem Stromzuführungsdraht (8a) verschweißt ist, der an die Rückseite der Abblendkappe (12) angeschweißt ist.

9. Verfahren nach Anspruch 5, dadurch gekennzeichnet, daß das durch den Durchbruch (14) hindurchgefädelte Ende (6a) der Abblendlichtglühwendel (6) mit der Rückseite der Abblendkappe (12) verschweißt ist.

10. Verfahren nach Anspruch 5, dadurch gekennzeichnet, daß der Durchbruch (14) nach dem Hindurchfädeln des Abblendlichtglühwendelendes (6a) wieder verschlossen wird.

11. Abblendkappe zur teilweisen Abschirmung einer Abblendlichtglühwendel (6) einer elektrischen Glühlampe, dadurch gekennzeichnet, daß die Abblendkappe (12) einen Durchbruch (14) besitzt, der zur Durchführung eines Wendelendes (6a) der Glühwendel (6) vorgesehen ist.

12. Abblendkappe nach Anspruch 11, dadurch gekennzeichnet, daß die Abblendkappe (12) aus Molybdän besteht.

## Claims

1. Electric incandescent lamp whose lamp bulb (1) surrounds a dipped beam incandescent filament (6) and an anti-dazzle device (12) partially screening this incandescent filament (6), characterized in that the anti-dazzle device (12) has a cutout (14) through which an end (6a) of the dipped beam incandescent filament (6) is guided.

2. Electric incandescent lamp according to Claim 1, characterized in that the incandescent filament end (6a) guided through the cutout (14) in the anti-dazzle device (12) is welded to a supply lead (8a).

3. Electric incandescent lamp according to Claim 2, characterized in that the supply lead (8a) welded to the incandescent filament end (6a) guided through the cutout (14) is fixed on the rear of the anti-dazzle device (12).

4. Electric incandescent lamp according to Claim 1, characterized in that the electric incandescent lamp is a double-filament halogen incandescent lamp for use in a motor vehicle headlight.

5. Method for producing an electric incandescent lamp with a dipped beam incandescent filament (6) and with an anti-dazzle device (12) partially screening the dipped beam incandescent filament (6), characterized in that the following fabrication steps are carried out during the method:
- producing a cutout (14) in the anti-dazzle device, and
- feeding a dipped beam incandescent filament end (6a) through the cutout (14) in the anti-dazzle device (12), and welding the incandescent filament end (6a) fed through to a supply lead.

6. Method according to Claim 5, characterized in that the cutout (14) is produced with the aid of a LASER.

7. Method according to Claim 5, characterized in that the cutout (14) is produced with the aid of an electron beam.

8. Method according to Claim 5, characterized in that the end (6a), fed through the cutout (14), of the dipped beam incandescent filament (6) is welded to a supply lead wire (8a) which is welded onto the rear of the anti-dazzle device (12).

9. Method according to Claim 5, characterized in that the end (6a), fed through the cutout (14), of the dipped beam incandescent filament (6) is welded to the rear of the anti-dazzle device (12).

10. Method according to Claim 5, characterized in that the cutout (14) is resealed after the feeding through of the dipped beam incandescent filament end (6a).

11. Anti-dazzle device for partially screening a dipped beam incandescent filament (6) of an electric incandescent lamp, characterized in that the anti-dazzle device (12) has a cutout (14) which is provided for the purpose of guiding through a filament end (6a) of the incandescent filament (6).

12. Anti-dazzle device according to Claim 11, characterized in that the anti-dazzle device (12) consists of molybdenum.

## Revendications

1. Lampe électrique à incandescence, dont l'ampoule (1) entoure un filament (6) de feu de croisement et une coiffe (12) formant partiellement un écran pour ce filament (6), caractérisée en ce que la coiffe (12) comporte un passage (14) par lequel passe une extrémité (6a) du filament (6) de feu de croisement.

2. Lampe électrique à incandescence suivant la revendication 1, caractérisée en ce que l'extrémité (6a) du filament qui passe dans le passage (14) de la coiffe (12) est soudée à une entrée (8a) de courant.

3. Lampe électrique à incandescence suivant la revendication 2, caractérisée en ce que l'entrée (8a) de courant, soudée à l'extrémité (6a) du filament qui passe dans le passage (14), est immobilisée sur la face arrière de la coiffe (12).

4. Lampe électrique à incandescence suivant la revendication 1, caractérisée en ce que la lampe électrique à incandescence est une lampe à incandescence à halogène à deux filaments, destinée à être utilisée dans un projecteur de véhicule automobile.

5. Procédé de fabrication d'une lampe électrique à incandescence comprenant un filament (6) de feu de croisement et une coiffe (12) faisant partiellement écran au filament (6), caractérisé en ce que, pendant le procédé, on effectue les stades de fabrication suivants :
- production d'un passage (14) dans la coiffe,
- enfilage d'une extrémité (6a) du filament de feu de croisement dans le passage (14) de la coiffe (12) et soudage de l'extrémité (6a) de filament enfilée à une entrée de courant.

6. Procédé suivant la revendication 5, caractérisé en ce qu'il consiste à produire le passage (14) à l'aide d'un laser.

7. Procédé suivant la revendication 5, caractérisé en ce qu'il consiste à produire le passage (14) à l'aide d'un faisceau d'électrons.

8. Procédé suivant la revendication 5, caractérisé en ce qu'il consiste à souder l'extrémité (6a) du filament (6) de feu de croisement enfilée dans le passage (14) à un fil (8a) d'entrée de courant qui est soudé à la face arrière de la coiffe (12).

9. Procédé suivant la revendication 5, caractérisé en ce qu'il consiste à souder l'extrémité (6a) du filament (6) de feu de croisement enfilée dans le passage (14) à la face arrière de la coiffe (12).

10. Procédé suivant la revendication 5, caractérisé en ce qu'il consiste à refermer le passage (14) après y avoir enfilé l'extrémité (6a) du filament de feu de croisement.

11. Coiffe destinée à faire partiellement écran à un filament (6) de feu de croisement d'une lampe électrique à incandescence, caractérisée en ce que la coiffe (12) possède un passage (14) qui est prévu pour le passage d'une extrémité (6a) du filament (6).

12. Coiffe suivant la revendication 11, caractérisée en ce que la coiffe (12) est en molybdène.
